# EUROPÄISCHE PATENTSCHRIFT

(11) **EP 0 062 888 B1**
(45) Veröffentlichungstag und Bekanntmachung des Hinweises auf die Patenterteilung: **13.02.1985**
(21) Anmeldenummer: 82102954.3
(22) Anmeldetag: 06.04.1982
(51) Int. Cl.: B41J 3/04, B41J 7/80

(54) **Mit Flüssigkeitströpfchen arbeitendes Schreibgerät**
Liquid droplets recording device
Dispositif d'enregistrement à gouttelettes de liquide

(30) Priorität: 08.04.1981 DE 3114224
(43) Veröffentlichungstag der Anmeldung: 20.10.1982
(73) Patentinhaber: Siemens-Elema AB, 171 95 Solna 1 (SE); SIEMENS AKTIENGESELLSCHAFT, 80333 München (DE)
(72) Erfinder: Bolmgren, Jan, S-162 46 Vaellingby (SE); Nilsson, Kenth, Dipl.-Ing., S-184 00 Akersberga (SE)

## Beschreibung

Die Erfindung betrifft ein mit Flüssigkeitströpfchen arbeitendes Schreibgerät zur punktweisen Aufzeichnung analoger Verläufe oder alphanumerischer Zeichen sowie von Bildern, wobei zum Schreiben der einzelnen Punkte reihenweise angeordnete Düsen vorhanden sind, von deren Eintrittsöffnungen derart kontaktierte piezoelektrische Wandler angeordnet sind, daß bei elektrischen Spannungsänderungen an der Kontaktierung Schreibflüssigkeit aus der Düse herausgestoßen und auf einen vor der Austrittsöffnung der Düsen angeordneten Aufzeichnungsträger aufgebracht wird, daß zur Erzeugung der piezoelektrischen Bewegungen stabförmige piezoelektrische Wandler vorgesehen sind, wobei der freie Endbereich der Wandler einzeln je einer Eintrittsöffnung der Düsen zugeordnet ist und die Wandler aus bilaminarem Material aus Piezokeramik und einem Trägermaterial gefertigt sind.

Ein solches Schreibgerät ist durch die DE-A 25 27 647 bekannt. Bei diesem Schreibgerät kann beim Aktivieren eines Wandlers bzw. Zahnes ein Übersprechen zwischen diesem und dem benachbarten Zahn aufgrund hydraulischer Kopplung mittels der Schreibflüssigkeit vorkommen. Dies kann dazu führen, daß der benachbarte Zahn in Bewegung gesetzt wird und Schreibflüssigkeit aus der ihm zugeordneten Düse heraustreibt.

Um eine gute Schreibqualität zu erzielen, muß sich jeder Zahn vor seiner Betätigung in Ruhestellung befinden. Wenn zwei nebeneinanderliegende Zähne unmittelbar nacheinander betätigt werden sollen, so sollte der zuerst betätigte Zahn den benachbarten Zahn nicht in Schwingung versetzen.

Erfolgt dies doch, muß der Zeitabstand zwischen den Betätigungsimpulsen so lang gemacht werden, daß die Schwingung des benachbarten Zahnes abgeklungen ist. Das Ergebnis ist eine kräftige Senkung der maximalen Schreibgeschwindigkeit. Die Schwingung des benachbarten Zahnes kann zwar durch eine hohe Viskosität der Schreibflüssigkeit effektiv gedämpft werden, doch wird gleichzeitig die hydraulische Kopplung zwischen den Zähnen erhöht.

Die Schwingungsgeschwindigkeit eines Zahnes ist an der Spitze am größten. Daher ist auch die hydraulische Kopplungskraft zwischen den Zähnen im Spitzenbereich der Zähne am größten. Um die hydraulische Kopplung zu verringern, kann der Abstand zwischen den Zähnen erhöht werden. Dies setzt jedoch die Schreibqualität herab, da der Abstand zwischen den Düsen größer wird.

Der Erfindung liegt die Aufgabe zugrunde, ein Schreibgerät der eingangs genannten Art zu schaffen, bei dem die hydraulische Kopplung zwischen den Zähnen so verringert ist, daß ein Ubersprechen von einem aktivierten Zahn auf die benachbarten Zähne weitgehend vermieden ist.

Diese Aufgabe ist erfindungsgemäß dadurch gelöst, daß die Wandler im freien Endbereich derart dünner sind als im übrigen Bereich, daß die sich gegenüberliegenden Flächen in diesem Bereich verkleinert sind. Nach Newton's Gesetz gilt (für Newton'sche Flüssigkeiten) für die Kraft F zwischen zwei parallelen Ebenen mit den Flächen A, die im Abstand e zueinander mit einer Geschwindigkeit v verschoben werden

Dabei ist mit tₗ die Viskosität der Flüssigkeit bezeichnet. Die Kraft ist somit proportional zu dem Geschwindigkeitsunterschied v und der Fläche A. Die Geschwindigkeit eines aktivierten Zahnes ist im freien Endbereich am größten. Die Kopplungskraft zwischen den Zähnen ist deshalb im Endbereich des Zahnes am größten. Dadurch, daß die Wandler bzw. die Zähne im Endbereich erfindungsgemäß verhältnismäßig dünn sind (Fläche A ist sehr klein), wird die hydraulische Kopplung und damit auch ein Übersprechen zwischen den Zähnen weitgehend vermieden. Ein weiterer Vorteil ist, daß die Resonanzfrequenz steigt, was eine höhere Schreibgeschwindigkeit erlaubt. Es ist ferner von Vorteil, daß der Endbereich lediglich aus Trägermaterial, z. B. Metall, besteht, da der Zahn bei seiner Schwingung gegen die Düsenplatte stoßen kann. Der Endbereich bzw. die Metallzunge nimmt dann den Schlag auf; die zerbrechlichere Piezokeramik wird weniger beansprucht. Auf diese Weise steigt die Lebensdauer des Schreibgerätes.

In einer vorteilhaften Weiterbildung der Erfindung wird vorgeschlagen, daß der Keramikteil wenigstens über einen solchen Bruchteil der Wandlerlänge entfernt ist, der zwischen ¹/₂ und ¹_{/}5, vorzugsweise bei ¹/₃ der Wandlerlänge liegt. Die Länge der Metallzunge wird so gewählt, daß die Resonanzfrequenz des Endbereiches stets über der Resonanzfrequenz des ganzen Zahnes, die Zunge einbegriffen, liegt. In gewissen Fällen, z. B. wenn eine Flüssigkeit mit einer niedrigen Viskosität verwendet wird, kann die Resonanzfrequenz des Endbereiches (Zunge) niedriger gemacht werden als die des bilaminaren Teils. Die Zunge funktioniert dann wie eine Schaukel, die von dem bilaminaren Teil in Bewegung gesetzt werden kann.

Weitere Vorteile und Einzelheiten der Erfindung ergeben sich aus den Unteransprüchen.

Die Erfindung ist nachfolgend anhand eines in der Zeichnung dargestellten Ausführungsbeispiels näher erläutert. Es zeigt
Fig. 1 eine Draufsicht auf eine kammartige Piezoplatte mit Wandler nach der Erfindung,
Fig.2 eine schematische Ansicht eines Schreibgerätes,
Fig. 3 eine Seitenansicht eines als Biegeschwinger arbeitenden piezoelektrischen Wandlers, und
Fig. 4 und 5 verschiedene Ausführungsformen eines Wandlers nach der Erfindung.

Aus Fig. 2 ist der äußere Prinzipaufbau eines bekannten Schreibgerätes ersichtlich. Über die Transportrollen 1 und 2 wird der Aufzeichnungsträger 3, z. B. normales Registrierpapier, in Richtung des Pfeiles 4 über einen Abstandshalter 5 an der Seite 6 des Gehäuses 7 vorbeigezogen. In das Gehäuse 7 ist die Anschlußleitung 8 geführt, die an ihrem freien Ende mit einem Stecker 9 zum Anschluß an ein nicht dargestelltes Steuergerät versehen ist, das die Steuersignale für die Aufzeichnung der gewünschten Verläufe, Zeichen oder Bilder liefert.

In Fig. 1 und 3 ist dargestellt, wie die Seite 6 des Gehäuses parallel zum Aufzeichnungsträger 3 angebracht ist. Die Seite 6 ist die Seite eines Trägers 10, der eine Anzahl in einer Reihe nebeneinander angeordnete Düsen 11 aufweist. Außer der Schreibflüssigkeit sind im Gehäuse 7 stabförmige Wandler 12 aus piezoelektrischem Material vorhanden, die derart kontaktiert und angeordnet sind, daß sie bei entsprechender elektrischer Ansteuerung Schreibflüssigkeit in Form eines Tröpfchens aus der Düse 11 spritzen.

Die Zähne 12, die als Zähne eines Kammes ausgebildet sind (Fig. 1), arbeiten als Biegeschwinger. Dabei ist der aus den Zähnen 12 und dem Kammrücken 13 bestehende Piezokamm 14 parallel zur Ebene des Trägers 10 angeordnet. In der Fig. 3 ist dargestellt, daß die kammartige Piezoplatte bilaminar ist und aus einer Piezokeramik-Schicht 16 und einer Metallschicht 17 gebildet ist. Der freie Endbereich der einzelnen Zähne 12 befindet sich vor den einzelnen Düsen 11 der Düsenreihe. In diesem Bereich ist die Piezokeramik-Schicht 16 von der Metallschicht 17 entfernt. Die Piezokeramik-Schicht 16 kann über einen solchen Bruchteil des Zahnes 12 entfernt sein, der zwischen ¹/₂ und ¹/₅, vorzugsweise bei ¹/₃ der Zahnlänge liegt.

Der Kammrücken 13 ist mit einem Befestigungsschraubsatz 15 an dem die Düsenreihe aufnehmenden Träger 10 angeschraubt. Bei Anlegen von elektrischer Spannung an die Kontaktierungen eines Zahnes 12 bewegt sich dieser in die in Fig. 3 gestrichelt dargestellte Position. Bei einer Unterbrechung der angelegten Spannung schnellt er in die nicht gebogene, mit durchgezogenen Linien gezeichnete Stellung zurück und drückt dabei ein Tröpfchen Schreibflüssigkeit durch die Düse 11.

Die Länge der Metallzunge eines Zahnes 12 muß so gewählt werden, daß deren Resonanzfrequenz gut über der Resonanzfrequenz des ganzen Zahnes einschließlich der Metallzunge liegt. In gewissen Fällen, insbesondere wenn Schreibflüssigkeit mit einer niedrigen Viskosität verwendet wird, kann die Resonanzfrequenz einer verhältnismäßig langen Metallzunge im Vergleich zur Resonanzfrequenz des bilaminaren Teils niedrig gemacht werden. Der Zahn 12 funktioniert dann wie eine Schaukel, die von dem bilaminaren Teil in Bewegung gesetzt wird (Fig. 4). In der Fig. 4 ist dargestellt, daß die Metallschicht nach Entfernen der Keramikschicht im Endbereich des Zahnes 12 zugeschliffen sein kann. In der Fig. 5 ist gezeigt, daß der bilaminare Zahn 12 an seinem Ende dünner werdend zugeschliffen ist. Dadurch, daß der Endbereich der Zähne so dünn wie möglich gehalten wird, ist eine maximale Verringerung der hydraulischen Kopplung zwischen den Zähnen 12 gegeben. Ein Übersprechen von einem aktivierten Zahn auf die benachbarten Zähne wird somit weitgehend vermieden, so daß eine gute Schreibqualität und gleichzeitig eine hohe Schreibgeschwindigkeit erzielt werden kann.

Als Trägermaterial für die Piezokeramik kann statt Metall auch Keramik oder Glas, z. B. Aluminiumoxid, vorgesehen sein.

## Patentansprüche

1. Mit Flüssigkeitströpfchen arbeitendes Schreibgerät zur punktweisen Aufzeichnung analoger Verläufe oder alphanumerischer Zeichen sowie von Bildern, wobei zum Schreiben der einzelnen Punkte reihenweise angeordnete Düsen vorhanden sind, vor deren Eintrittsöffnungen derart kontaktierte piezoelektrische Wandler angeordnet sind, daß bei elektrischen Spannungsänderungen an der Kontaktierung Schreibflüssigkeit aus der Düse herausgestoßen und auf einen vor der Austrittsöffnung der Düsen angeordneten Aufzeichnungsträger aufgebracht wird, daß zur Erzeugung der piezoelektrischen_ Bewegungen stabförmige piezoelektrische Wandler vorgesehen sind, wobei der freie Endbereich der Wandler einzeln je einer Eintrittsöffnung der Düsen zugeordnet ist und die Wandler aus bilaminarem Material aus Piezokeramik und einem Trägermaterial gefertigt sind, dadurch gekennzeichnet, daß die Wandler im freien Endbereich derart dünner sind als im übrigen Bereich, daß die sich gegenüberliegenden Flächen in diesem Bereich verkleinert sind.

2. Schreibgerät nach Anspruch 1, dadurch gekennzeichnet, daß der Keramikteil (16) wenigstens über einen solchen Bruchteil der Wandlerlänge entfernt ist, der zwischen ¹/₂ und ¹/₅, vorzugsweise bei ¹Js der Wandlerlänge liegt.

3. Schreibgerät nach einem der Ansprüche 1 oder 2, dadurch gekennzeichnet, daß der bilaminare Wandler (12) an seinem Ende dünner werdend zugeschliffen ist.

4. Schreibgerät nach einem der Ansprüche 1 bis 3, dadurch gekennzeichnet, daß nach dem teilweisen Entfernen des Keramikteils (16) das Trägermaterial (17) zugeschliffen ist.

## Claims

1. A printing device, operating using ink droplets, for the punctiform recording of analogue progresses or alphanumeric characters, as well as images, wherein, in order to print the individual dots, nozzles are provided which are arranged in rows and in front of the inlet openings of which piezoelectric transducers are arranged which are contacted in such a way that in the event of changes in electric voltage at the contact, printing fluid is ejected from the nozzle and applied to a data carrier which is arranged in front of the outlet opening of the nozzle; and that rod-shaped piezoelectric transducers are provided for the production of the piezoelectric movements, the free end region of the transducers being individually assigned to an inlet opening of the nozzles, and the transducers being manufactured from a bilaminar material made of piezoceramic and a carrier material, characterised in that in the free end region, the transducers are thinner than in the remaining region to an extent such that the surfaces, which lie opposite to one another are reduced in this region.

2. A printing device as claimed in Claim 1, characterised in that the ceramic part (16) is removed at least over a fraction of the transducer length which lies between ¹/₂ and ¹/₅, preferably ¹/₃ of the transducer length.

3. A printing device as claimed in one of Claims 1 or 2, characterised in that the bilaminar transducer (12) is ground so as to become thinner at its end.

4. A printing device as claimed in one of Claims 1 to 3, characterised in that, after the partial removal of the ceramic part (16), the carrier material (17) is ground.

## Revendications

1. Appareil enregistreur opérant avec des gouttelettes de liquide et servant à enregistrer, sous la forme de points, des courbes analogiques ou des caractères alphanumériques ainsi que des images, et dans lequel il est prévu pour l'enregistrement des différents points, des buses disposées en série et devant les ouvertures d'entrée desquelles se trouvent disposés des transducteurs piézoélectriques contactés de telle sorte que, dans le cas de variations électriques de tension au niveau des points de contact, de l'encre est éjectée de la buse et est apposée sur un support d'enregistrement disposé devant l'orifice de sortie de la buse, et que pour l'obtention des mouvements piézoélectriques, il est prévu des transducteurs piézoélectriques en forme de barreaux et dont les zones d'extrémité libres sont associées respectivement aux ouvertures d'entrée des buses, tandis que les transducteurs sont constitués avec un matériau à deux couches, formé d'une céramique piézoélectrique et d'un matériau de support, caractérisé en ce que les transducteurs sont plus minces dans leur zone d'extrémité que dans leurs autres parties, de telle sorte que les surfaces en vis-à-vis sont réduites dans cette zone.

2. Appareil enregistreur suivant la revendication 1, caractérisé par le fait que la partie en céramique (16) est supprimée au moins sur une fraction de la longueur du transducteur, qui est comprise entre ¹/₂ et ¹/₅ et de préférence est égale à ¹/₃ de la longueur du transducteur.

3. Appareil enregistreur suivant l'une des revendications 1 ou 2, caractérisé par le fait que le transducteur à deux-chouches (12) est effilé avec une forme s'amincissant au niveau de son extrémité.

4. Appareil enregistreur suivant l'une des revendications 1 à 3, caractérisé par le fait qu'a-pres l'éliminaton partielle de la partie en céramique (16), le matériau de support (17) est effilé.
